# EUROPÄISCHE PATENTSCHRIFT

(11) **EP 1 838 910 B1**
(45) Veröffentlichungstag und Bekanntmachung des Hinweises auf die Patenterteilung: **21.10.2009**
(21) Anmeldenummer: 05824203.3
(22) Anmeldetag: 22.12.2005
(51) Int. Cl.: D03D 19/00, D03C 7/06, D03D 49/10

(54) **DREHERGEWEBE SOWIE VERFAHREN UND WEBMASCHINE ZU DESSEN HERSTELLUNG**
GAUZE CLOTH AND METHOD AND MECHANICAL LOOM FOR PRODUCING THE SAME
TISSU GAZE ET PROCEDE ET METIER MECANIQUE POUR SA PRODUCTION

(30) Priorität: 31.12.2004 DE 102004063683; 19.09.2005 DE 102005044788
(43) Veröffentlichungstag der Anmeldung: 03.10.2007
(73) Patentinhaber: Lindauer Dornier GmbH, 88129 Lindau (DE)
(72) Erfinder: WAHHOUD, Adnan, 88131 Lindau (DE)
(86) Internationale Anmeldenummer: PCT/DE2005/002306
(87) Internationale Veröffentlichungsnummer: WO 2006/069562

(56) Entgegenhaltungen:
- DE-A1- 10 004 376
- DE-A1- 10 128 538
- US-A- 3 788 366
- US-A- 4 328 840

## Beschreibung

Die Erfindung betrifft ein Drehergewebe sowie ein Verfahren und eine Webmaschine zu dessen Herstellung.

Aus Grundkettfäden, Dreherkettfäden und Schussfäden bestehende Drehergewerbe sind bekannt; ebenso Verfahren und Webmaschinen zu deren Herstellung.

US-A- 3 788 366 offenbart ein Drehergewebe nach dem Oberbegriff des Anspruchs 1.

Aus DE 100 04 376 A1 ist ein Verfahren zur Herstellung eines DreherGrundgewebes und eine Webmaschine zu dessen Durchführung bekannt. Dieses Verfahren wird mittels einer Webmaschine realisiert, bei welcher als Fachbildeeinrichtungen an sich bekannte Halblitzen mit Hebelitzen gemäß DE 197 508 04 C1 in Kombination mit wenigstens zwei Litzenrahmen verwendet werden. Die Herstellung des Drehergrundgewebes erfolgt dabei dadurch, dass wenigstens zwei Litzenrahmen mit einer Vielzahl von ersten Hebelitzen für Halblitzen bestückt und der andere Litzenrahmen mit der gleichen Vielzahl von Hebelitzen für die Halblitzen bestückt ist. Bei der Herstellung eines derartigen Drehergrundgewebes spielt die Kettspannung sowohl der sogenannten Stehrfadenkette als auch der Dreherfadenkette eine wichtige Rolle. Bei diesem bekannten Verfahren ist vorgesehen, dass die Sollkettspannung der Stehrfadenkette etwa doppelt so groß ist wie die Sollkettspannung der Dreherfadenkette. Dadurch wird ein Drehergewebe mit einer relativ hohen Schiebfestigkeit erzielt. Als nachteilig hat sich bei diesem bekannten Verfahren bzw. bei der Webmaschine zur Durchführung des Verfahrens allerdings gezeigt, dass die Standzeit der Halblitzen mit den Hebelitzen nicht ausreichend ist. Nachteilig ist des Weiteren, dass die zwei mit den Halb- und Hebelitzen ausgerüsteten Schaftrahmen in üblicher Weise eine Fachbildemaschine erfordern, welche kostenaufwendig ist, weil der Aufwand der Fachbildemaschine in der Webmaschine relativ unabhängig von der Anzahl der Webschäfte ist.

Des Weiteren ist aus DE 101 285 38 A1 eine Webmaschine zum Herstellen eines Drehergewebes bekannt, bei welcher der Antrieb für die Fachbildeeinrichtungen, in welche die Steherkettfäden und die Dreherkettfäden eingezogen und in welcher sie geführt sind, von dem Antrieb der Webmaschine selbst abgeleitet ist. Bei dieser bekannten Webmaschine werden als Fachbildeinrichtungen ein so genanntes Dreher-Nadelriet und ein Steher-Nadelriet eingesetzt. Jedes Nadelriet besitzt eine Vielzahl von Nadeln, an deren freien Enden wenigstens eine Öse zum Hindurchführen des jeweiligen Dreherkettfadens bzw. des jeweiligen Steherkettfadens vorgesehen ist. Die Nadeln jedes Nadelriets sind durch Flachstäbe getrennt, um zu sichern, dass jeweils ein Dreherkettfaden bei der Herstellung der Dreherbindung nur eine Nadel des Steherriets überspringen kann. Bei dieser bekannten Webmaschine werden die Dreher- und die Steherkettfäden von wenigstens einem Unterkettbaum bereitgestellt und über wenigstens einen Streichbaum den Fachbildeeinrichtungen zugeführt. Daher weisen die Dreherkettfäden und die Steherkettfäden ein und dieselbe Kettspannung auf. Die Vielfalt der Musterungen bei solchen Drehergeweben ist insoweit begrenzt, als qualitative Unterschiede zwischen den Dreherkettfäden und den Steherkettfäden, insbesondere die Feinheit der Kettgarne bzw. die Fäden betreffend, weitgehend ausgeschlossen sind.

Gemäß einem weiteren Aspekt betrifft die Erfindung ein Drehergewebe mit neuartigen funktionellen Eigenschaften, insbesondere zur Verwendung als Fußbodenbelag.

Für Fußbodenbeläge werden unter anderem velours-, schlingenartige oder glatte Textilien eingesetzt. Für die Herstellung dieser Fußbodenbeläge sind verschiedene Herstellverfahren bekannt. So ist es bekannt, Velours- und Schlingenteppiche auf komplizierten und aufwändigen Ruten- und Doppelteppichwebmaschinen herzustellen. Bei den außerdem bekannten sogenannten Tuftingteppichen und Verfahren zu deren Herstellung wird eine Trägerschicht z. B. ein Vlies oder ein Gewebe in Form einer Pohlschicht eingebracht, und zwar normalerweise durch Einarbeiten von Garnschlingen, wobei die Oberfläche als Velours oder in Form von Schlingen ausgebildet sein kann. Um die eingearbeiteten Schlingen zu verfestigen, werden diese anschließend durch ein Bindemittel mit dem Trägermaterial verbunden. Das bedeutet, dass zur Herstellung von Tuftingteppichen mehrere Prozessstufen erforderlich sind. Diese Herstellungsverfahren sind unter anderem deshalb so aufwändig, weil Fußbodenbeläge auf deren Oberseite und Unterseite grundsätzlich unterschiedliche funktionelle Eigenschaften aufweisen müssen. Besondere Anforderungen werden vor allem an die Oberflächenstruktur, den Trittkomfort und die Robustheit der Oberseite gestellt. Auf der Unterseite der Fußbodenbeläge sind vor allen Dingen solche Eigenschaften besonders wichtig, die im Zusammenwirken mit dem jeweiligen Untergrund zum Tragen kommen. Dazu zählen beispielsweise Rutschfestigkeit und Klebefähigkeit. Darüber hinaus werden bestimmte Anforderungen an den Fußbodenbelag insgesamt gestellt, wie z. B. eine bestimmte Steifigkeit und Schiebefestigkeit sowie ein gewünschtes Flächengewicht.

Gewebe, insbesondere die hier betrachteten Drehergewebe, welche an ihrer Oberseite andere Eigenschaften aufweisen als an ihrer Unterseite werden auch als sogenannte "Double-Face"-Gewebe bezeichnet. Diese unterschiedlichen Eigenschaften können sich einerseits wie bei den Fußbodenbelägen auf physikalische Eigenschaften beziehen, sie können jedoch auch ästhetische Gesichtspunkte hinsichtlich Musterung und Farbintensität auf der Vorder- und/der Rückseite des Gewebes aufweisen.

Daher liegt der Erfindung die Aufgabe zur Grunde, ein dichtes Drehergewebe zu schaffen, welches unterschiedliche funktionelle und/oder ästhetisch wirkende Ober-und Unterseiten aufweist, das leicht herstellbar ist und vielfältigen Einsatzbereichen zugänglich ist. Darüber hinaus ist es eine weitere Aufgabe der Erfindung, ein Verfahren und eine Webmaschine zur Realisierung eines derartigen Verfahrens zur Herstellung des erfindungsgemäßen Drehergewebes zu schaffen.

Diese Aufgabe wird erfindungsgemäß durch ein Drehergewebe mit den Merkmalen gemäß Anspruch 1, durch ein Verfahren mit den Merkmalen gemäß Anspruch 15 sowie durch eine Webmaschine mit den Merkmalen gemäß Anspruch 17 gelöst. Zweckmäßige Weiterbildungen sind in den jeweiligen abhängigen Ansprüchen definiert.

Das erfindungsgemäße Drehergewebe weist zumindest Grundkettfäden, Dreherkettfäden und Schussfäden auf, wobei die Schussfäden auf den Grundkettfäden im Wesentlichen zwischenraumfrei angeordnet sind. Unter zwischenraumfrei soll verstanden werden, dass die Schussfäden so dicht nebeneinander angeordnet sind, dass sie sich zumindest geringfügig berühren, sodass die Seite des Drehergewebes, welche durch die Schussfäden gebildet wird, im Wesentlichen durch deren Struktur bzw. Farbe gebildet wird. Die Schussfäden sind mittels der Dreherkettfäden abgebunden, welche einen gegenüber den Grundkettfäden deutlich geringeren Titer aufweisen, wobei sie gegenüber den Grundkettfäden mit einer solch geringeren Spannung abgebunden sind, dass die Verkreuzungen der Dreherkettfäden mit den Grundkettfäden, welche abbindungsbedingt vorhanden sind, in einer Ebene angeordnet sind, welche verschieden ist von der Ebene, welche durch die maximale Dicke der Schussfäden und in deren Längsrichtung verläuft. Das bedeutet, dass die Verkreuzungen entweder den Grundkettfäden zugewandt sind oder auf der durch die Schussfäden gebildeten Oberseite, nicht aber jedoch zwischen den Schussfäden, angeordnet sind. Dabei weisen die Dreherkettfäden eine höhere Einarbeitung in das Gewebe auf als die Grundkettfäden. Dies bedeutet, dass die Schussfäden im Wesentlichen ohne Verwindungen in ihrer Längserstreckung verbleiben, während die Dreherkettfäden aufgrund ihrer deutlich niedrigeren Kettspannung sich um die Schussfäden zu deren Abbindung mit den Grundkettfäden im Sinne einer stärkeren Einarbeitung schlingen.

Wenn die Dreherkettfäden spannungsbedingt zwischen den Grundkettfäden und den Schussfäden, dass heißt unterhalb der maximalen Schussfadendicke angeordnet sind, werden die Verkreuzungen im Wesentlichen durch die sich berührenden Schussfäden abgedeckt, sodass sie an der durch die Schussfäden gebildeten Oberseite des Drehergewebes im Wesentlichen nicht sichtbar sind. Durch das spannungsbedingte Verlegen der Verkreuzungen auf die Unterseite der Schussfäden und damit in Richtung auf die Grundkettfäden kann bei entsprechender farblicher bzw. struktureller Abstimmung von Grundkettfäden und Dreherkettfäden aufeinander eine sogenannte Double-Face-Eigenschaft des Drehergewebes erzielt werden. Auf der Seite der Grundkettfäden dominiert daher die Farbe bzw. die Struktur der Grundkettfäden und der Dreherkettfäden, wohingegen auf der dazu gegenüberliegenden Seite des Drehergewebes, d.h. auf dessen Oberseite, die Farbe bzw. Struktur der Schussfäden dominiert.

Zur Gewebebildung werden damit die Dreherkettfäden von einem ersten Kettbaum und die Grundkettfäden von einem zweiten Kettbaum bereitgestellt, wobei die Dreherkettfäden in erste Fachbildeeinrichtungen und die Grundkettfäden in zweite Fachbildeeinrichtungen eingezogen werden. Beide Kettfadenarten werden im Bindepunkt des herzustellenden Drehergewebes zusammengeführt. Dadurch, dass die Grundkettfäden und die Dreherkettfäden von Kettbäumen mit jeweils eigenem elektromotorischen Antrieb, dass heißt elektromotorischen Kettablass, bereitgestellt werden, kann die Spannung sowohl der Grundkettfäden, als auch der Dreherkettfäden individuell eingestellt und gesteuert werden. Damit ist es möglich, je nach eingestellter Spannung die abbindungsbedingt entstehenden Verkreuzungen der Dreherkettfäden mit den Grundkettfäden entweder unterhalb einer durch die maximale Dicke der Schussfäden verlaufenden Ebene oder oberhalb dieser Ebene anzuordnen. So ist es beispielsweise möglich, ein charakteristisches Drehergewebe dadurch herzustellen, dass die Grundkettfäden aus wesentlich gröberem Kettmaterial als die Dreherkettfäden bestehen, wobei die Spannung der Grundkettfäden durchaus das Mehrfache der Spannung der Dreherkettfäden betragen kann.

Vorzugsweise sind bei dem Drehergewebe gemäß der Erfindung die Schussfäden so dicht nebeneinander angeordnet und abgebunden, dass das Gewebe eine schiebefeste Struktur aufweist. Unter schiebefester Struktur wird dabei ein ausgesprochen dichtes Gewebe verstanden, was ansonsten allenfalls mit Leinwandbindung erzielbar ist. Ein wesentlicher Vorteil eines derartigen Drehergewebes besteht vor allen Dingen darin, dass die Struktur bzw. Musterung bzw. Farbe zumindest einer Seite des Drehergewebes durch die Schussfäden bestimmt wird, welche ja nach Bedarf leicht an der jeweiligen Stelle in das jeweilige Webfach eintragbar sind, wohingegen bei einem herkömmlichen Gewebe die unterschiedliche Form bzw. Musterung über die Grundkettfäden erreicht wird, wobei für unterschiedliche Farben ein relativ großer Aufwand bezüglich der Aufwicklung unterschiedlicher Garne bzw. unterschiedlicher Farben auf die Kettbäume besteht. Damit hat das Drehergewebe gemäß der Erfindung eine ausgesprochen große Flexibilität bezüglich der Musterung und der Struktur im Vergleich zu herkömmlichen Drehergeweben.

Da die Spannung der Dreherkettfäden im Vergleich zu den Grundkettfäden deutlich geringer ist, sind die Grundkettfäden nur so schwach eingearbeitet, dass sie im Wesentlichen geradlinig verlaufen und mittels der stark eingearbeiteten Dreherkettfäden abgebunden sind. Die Schussfäden decken die Dreherkettfäden und damit auch die Grundkettfäden nahezu komplett ab. Dadurch wird die Farbe, Struktur bzw. die Oberfläche des Drehergewebes auf der einen Seite durch die Schussfäden und auf der anderen Seite durch die Grundkettfäden sowie die Dreherkettfäden bestimmt, sodass damit ein sogenanntes Double-Face-Gewebe erzeugbar ist.

Vorzugsweise ist das Drehergewebe so ausgebildet, dass auf der Oberseite der Grundkettfäden abwechselnd zumindest ein grober und insbesondere weicher Schussfaden und zumindest ein dünner und insbesondere steifer Schussfaden derart angeordnet sind, dass die groben Schussfäden die dünnen Schussfäden im Wesentlichen überdecken und eine im Wesentlichen geschlossene, durch insbesondere Farbe und Struktur der groben Schussfäden definierte Oberfläche bilden. Die groben Schussfäden und die dünnen Schussfäden können abwechselnd angeordnet sein; es ist jedoch auch möglich, dass jeweils zwei grobe Schussfäden von einem dünnen Schussfäden gefolgt werden oder umgekehrt oder auch andere Kombinationen von groben Schussfäden und dünnen Schussfäden realisiert sind. Die Reihenfolge der Anordnung von groben Schussfäden und dünnen steifen Schussfäden trägt wesentlich, neben der von den Grundkettfäden erzeugten Steifigkeit in Kettrichtung, auch zur Steifigkeit des Gewebes in Schussrichtung bei. Die voluminösen groben Schlussgarne decken die feineren, steifen Schussfäden zur Oberfläche hin ab, wodurch die bereits erwähnte dichte, im Wesentlichen geschlossene Oberfläche gebildet wird. Sie sorgen damit dafür, dass sich die Oberflächeneigenschaften insbesondere eines Fußbodenbelages, trotz erhöhter Steifigkeit des gesamten Gewebes nicht verändern.

Die Schussfäden und die Grundkettfäden sind von den Dreherkettfäden umschlungen, das heißt die Dreherkettfäden verlaufen sowohl horizontal als auch vertikal in mehreren Ebenen und binden die Schussfäden und die Grundkettfäden zu einem festen Gewebe zusammen. Über eine geeignete Materialauswahl der einzelnen Fäden bzw. Garne werden die gewünschten unterschiedlichen funktionellen Eigenschaften an der Oberseite bzw. an der Unterseite des Gewebes erzielt. Wenn beispielsweise strapazierfähige grobe Schussfäden eingesetzt werden, so wird dadurch die Oberseite des Gewebes als robuste und scheuerfeste Oberfläche ausgebildet. Insbesondere bei Fußbodenbelägen werden als Grundkettfäden solche Materialien verwendet, dass eine rutschfeste, steife Unterschicht des Gewebes entsteht.

Dadurch, dass die Grundkettfäden des erfindungsgemäßen Gewebes auf der Unterseite des Gewebes angeordnet sind und im Wesentlichen geradlinig in einer Ebene verlaufen, bilden sie eine Auflageebene für die Schussfäden wenn sie entsprechend dicht angeordnet sind.

Ein wesentlicher Vorteil des erfindungsgemäßen Drehergewebes besteht darin, dass sich nämlich durch eine geeignete Materialauswahl die jeweilige Struktur, die physikalischen Eigenschaften sowie ästhetische Gestaltungen mit dem erfindungsgemäßen Gewebe für beliebige Anwendungen über den Einsatz entsprechender Schussfäden leicht realisieren lassen. Unterschiedliche funktionelle Eigenschaften auf den jeweiligen Seiten des Gewebes sind beispielsweise auch bei Markisenstoffen besonders vorteilhaft. Zu den funktionellen Eigenschaften gehören insbesondere Volumen, Topographie der Oberfläche, Ausfall, Farbe und Trittkomfort sowie Oberflächenbeständigkeit, ebenso die Musterung.

Demgegenüber übernehmen die auf der Unterseite des Gewebes angeordneten Grundkettfäden im Wesentlichen die Funktion der Steifigkeit des Gewebes und der gewünschten Eigenschaften, wie beispielsweise im Falle eines Fußbodenbelages, die Eigenschaften des Gewebes in Verbindung mit dem Untergrund, auf welchem der Fußbodenbelag gelegt werden soll. Da die Grundkettfäden auf der Unterseite des Fußbodenbelages nahezu geradlinig verlaufen und bei entsprechender Dichte auch eine gewisse Fläche bilden, können diese komplett oder teilweise auch aus metallischen Fasern bestehen, wodurch eine Leitfähigkeit erreicht wird, welche beispielsweise für Detektionsaufgaben wie insbesondere das Überwachen von Räumen und/oder das Abführen von elektrostatischen Aufladungen Verwendung finden können.

Der Dreherkettfaden wird als Bindefaden eingesetzt und bildet das Bindeglied zwischen den die Oberfläche bildenden Schussfäden und den Grundkettfäden. Somit wird in einem Arbeitsgang und mit verhältnismäßig geringem Aufwand bei der Produktion ein dichtes und schiebefestes Drehergewebe hergestellt, dass insbesondere als Fußbodenbelag hervorragend eingesetzt werden kann.

Ein weiterer Vorteil des erfindungsgemäßen Drehergewebes besteht unter anderem darin, dass sich ein Artikelwechsel leicht realisieren lässt, weil lediglich die Schussgame und/oder die Schussdichte schnell und einfach geändert werden können. Beispielsweise können an einer Greiferwebmaschine im Schuss bis zu 16 Farben pic ä pic für den Schusseintrag vorgelegt werden. Gemäß einer bevorzugten Ausführung der Erfindung wird mit der Variation der Feinheit des Schussgarnes im Bereich von 20.000 dtex (0,5 Nm) bis 500 dtex (20 Nm) beispielsweise aus Natur-und Synthetikfasern die Dicke des Gewebes verändert und an den jeweiligen Anwendungsfall angepasst. Ebenso kann durch eine spezielle Auswahl eines bestimmten Schussgarnes bzw. durch Einsatz eines derartigen Schussgarnes leicht erreicht werden, dass stufenförmige Konturen auf der Oberseite des Gewebes entstehen, ohne dass sich die Kontur der Unterseite verändert. Denn die Form der Unterseite wird ausschließlich von den Grundkettfäden bestimmt. Dies ist beispielsweise bei textilen Fußbodenbelägen zur Erzielung bestimmter ästhetischer Effekte gewünscht. Bei dem erfindungsgemäßen Drehergewebe lässt sich auch die Schussdichte einstellen, so dass die Fasern der Schussgarne mehr oder weniger stark verdichtet werden können, und zwar je nach gewünschter Gebrauchseigenschaft. Die Eigenschaft der Bindefäden mit der entsprechend einstellbaren Fadenspannung beim Weben beeinflussen die Robustheit des Fußbodenbelags durch die Einschnürung, welche zwischen Schussfäden und Grundkettfäden auftritt. Die Umschlingung der Schussfäden und der Grundkettfäden mit den Bindefäden um jeweils 180 Grad bewirkt, dass ein sehr robustes Gewebe mit einer extrem hohen Schiebefestigkeit entsteht. Eine Zusatzverfestigung auf der Unterseite des Gewebes, wie sie beispielsweise bei Tufting-Teppichen nötig ist, ist deshalb bei den erfindungsgemäßen Drehergeweben nicht mehr erforderlich.

Die als Bindefäden wirkenden Dreherkettfäden können je nach erforderlicher Robustheit und Scheuerfestigkeit aus Natur- oder Synthetikfasern mit Feinheiten zwischen 22 bis 5.000 dtex erfolgen.

Beispielsweise wird bei einer Garnfeinheit der Dreherkettfäden von z.B. Polyester mit 22 dtex und der Grundkettfäden von z.B. Polyester mit 1.100 dtex und der Schussfäden von z.B. Polyester einer beliebigen Garnfeinheit ein Gewebe in Dreherbindung erhalten, bei welchem die Grundkettfäden auf der einen Seite des Gewebes visuell dominierend hervortreten, während auf der anderen Seite des Gewebes die Schussfäden visuell dominierend hervortreten. Das resultiert insbesondere daher, weil die Dreherkettfäden aufgrund ihrer Feinheit von 22 dtex mit bloßem Auge im Gewebe nicht bzw. kaum wahrnehmbar sind. Dies ist ein Beispiel für die vorstehend bereits beschriebene Double-Face-Eigenschaft des Gewebes.

Gemäß einer Weiterbildung der Erfindung sind zumindest zwei Grundkettfäden zusammen mittels der Dreherfäden abgebunden. Die zwei Grundfäden bilden dabei eine Gruppe von Grundkettfäden, wobei auch zumindest zwei Schussfäden zusammen mittels der Dreherfäden abgebunden sein können. Es ist aber auch möglich, dass beispielsweise die einzelnen Schussfäden oder aber die Gruppen von Schussfäden mit zumindest zwei Dreherkettfäden gebunden sind.

Um stufenartige Strukturen auf der Oberfläche des Drehergewebes ausbilden zu können, sind vorzugsweise die Schussfäden bezüglich ihres Titers gruppenweise variiert, wobei die Anzahl der Schussfäden zur Erzielung einer stufenartigen Struktur von deren Dicke und von deren Größe auf der Oberfläche des Gewebes abhängen.

Diese Charakteristika des Drehergewebes werden damit dadurch erzeugt, dass Gruppen von Grundkettfäden in die Fachbildeeinrichtungen der Dreherkettfäden und dementsprechend umgekehrt Gruppen von Dreherkettfäden in die Fachbildeeinrichtungen für die Grundkettfäden eingezogen sind. Bei Verwendung der vorgenannten Gamfeinheiten für die Ketten und den Schuss kann je nach Variation der Schussfäden die gesamte Gewebeoberfläche oder Gewebeabschnitte so gestaltet werden, dass diese visuell dominierend sind oder gegenüber anderen Gewebeabschnitten die Grundkettfäden visuell dominierend sind. Auf diese Weise können z.B. Drehergewebe mit Längsstreifen hergestellt werden. Das besonders dichte Gewebe mit schiebefester Struktur bietet die Möglichkeit, beispielsweise mit mehrfarbigem Schussmaterial und einfarbigem Kettmaterial ein Gewebe zu erzeugen, bei welchem die Farben der Schussfäden auf nur einer Seite des Gewebes klar hervortreten, während auf der anderen Gewebeseite, der Gewebeunterseite, die Grundkettfäden deutlich erkennbar sind und damit die Farben der Schussfäden sich entweder optisch verschwommen oder nur undeutlich bzw. nur schwach darstellen.

Gewebe mit diesen Eigenschaften konnten bisher nur durch materialaufwändige Atlas- oder Köperbindungen hergestellt werden. Durch eine entsprechende Auswahl der Gamfeinheiten für die Schussfäden und die Kettfäden und bei geeigneter Einstellung bzw. Auswahl der Spannung der Dreherkettfäden und der Grundkettfäden wird bei einem Drehergewebe gemäß der Erfindung die bereits beschriebene Double-Face-Eigenschaft auch bei sehr dünnen und leichten Drehergeweben erreicht. Vorzugsweise ist jede reißfeste Garnart als Grundkettfaden verwendbar. Die wesentlichen Vorteile des erfindungsgemäßen Drehergewebes hinsichtlich hoher Fadendichte und hoher Einarbeitung der Dreherkettfäden bietet die Möglichkeit, qualitativ hochwertige Heimtextilien wie auch technische Gewebe herzustellen.

Vorzugsweise weisen die Schussfäden einen Titer von 500 dtex bis 20.000 dtex auf und sind die Grundkettfäden steif ausgebildet. Die Grundkettfäden sind vorzugsweise zumindest teilweise aus metallischem Material ausgebildet oder sind metallisiert und weisen vorzugsweise einen Titer von 500 dtex bis 2.000 dtex auf, wobei die Dreherkettfäden vorzugsweise einen Titer von 15 bis 5.000 dtex aufweisen. Um die Dreherkettfäden optisch hinter die Schussfäden zurücktreten zu lassen, aber dennoch eine zuverlässige Abbindung zu erzielen, weisen die Dreherkettfäden eine Garnfeinheit von 1/30 bis 1/60, insbesondere 1/50 der Grundkettfäden auf. Vorzugsweise liegt die Garnfeinheit der Dreherkettfäden aus Polyester im Bereich von 15 bis 30 dtex und die der Grundkettfäden in einer Größenordnung von 1.100 dtex.

Da als Schussfäden eine Vielzahl von Materialien einsetzbar sind, ist es bei einer bevorzugten Ausbildung der Erfindung vorgesehen, als Schussfäden sogenannte Effektgarne einzusetzen. Mit diesen Effektgarnen werden spezielle Oberflächenstrukturen und Effekte erreicht.

Gemäß einem zweiten Aspekt der Erfindung wird ein Verfahren zur Herstellung eines Drehergewebes, wie vorstehend beschrieben, bereitgestellt. Bei dem Verfahren werden Dreherkettfäden als erstes Kettgarn und Grundkettfäden als zweites Kettgarn von jeweiligen Kettbäumen dem Gewebe zugeführt. Die Dreherkettfäden binden zumindest jeweils einen auf die Grundkettfäden eingetragenen Schussfaden zusammen mit den Grundkettfäden ab, wobei die Dreherkettfäden auf eine Kettspannung eingestellt werden, welche gegenüber den Grundkettfäden deutlich niedriger ist, und wobei die Dreherkettfäden in das Gewebe stärker eingearbeitet werden.

Vorzugsweise werden die Dreherkettfäden einzeln oder gruppenweise in eine erste Fachbildeeinrichtung und die Grundkettfäden einzeln oder gruppenweise in eine zweite Fachbildeeinrichtung eingezogen. Durch die Steuerung bzw. Einstellung bzw. Anpassung der Spannung der Dreherkettfäden gegenüber den Grundkettfäden wird erreicht, dass sich der Verkreuzungspunkt beim Abbinden je nach Spannungsverhältnis in eine Ebene bewegt, welche verschieden ist von der Ebene, welche durch die maximale Dicke der Schussfäden in deren Längsrichtung verläuft. Das bedeutet, dass sich die Verkreuzungen entweder unterhalb oder oberhalb dieser sich auf die maximale Dicke der Schussfäden beziehenden Ebene befinden. Wenn sich die Verkreuzungen unterhalb der genannten Ebene befinden, werden sie bei entsprechender Dicke der Schussfäden unter Umständen komplett von diesen abgedeckt. Es ist jedoch auch möglich, dass die Verkreuzungen oberhalb der Schussfäden angeordnet sind, wodurch sich eine komplett unterschiedliche Oberflächenstruktur und damit ein komplett verschiedenes Aussehen der Oberfläche ergibt. In diesem Fall wird die Oberflächenstruktur durch die Schussfäden bzw. durch die Schussfäden und die durch die Dreherkettfäden gebildeten Verkreuzungen definiert.

Gemäß noch einem weiteren Aspekt der Erfindung ist eine Webmaschine zur Durchführung des Verfahrens zur Herstellung eines oben beschriebenen Gewebes bereitgestellt. Die Webmaschine gemäß der Erfindung weist einen Dreherkettfaden-Kettbaum mit einem ersten Antrieb und einen Grundkettfaden-Kettbaum mit einem zweiten Antrieb auf. Ein Schwenkriet zur Führung der Dreherkettfäden zur Ausbildung eines ersten Webfaches und ein Steherriet zur Führung der Grundkettfäden zur Ausbildung eines zweiten Webfaches sind vorgesehen, wobei das Schwenkriet mit einer Weblade und das Steherriet über ein Getriebe mit einer Antriebswelle antriebsverbunden sind. Des weiteren ist eine Schussfadeneintragsvorrichtung vorgesehen, mittels welcher die Schussfäden in ein aus den Dreherkettfäden und den Grundkettfäden bildbares Webfach eingetragen werden können. Sensoren zur Erfassung der Kettspannungen und der Dreherkettfäden sowie der Grundkettfäden sind vorgesehen. Diese Sensoren liefern Signale (Ist-Werte) an eine Einrichtung zur Steuerung bzw. Einstellung und ihrerseits liefert entsprechende Signale an die Antriebe der Kettbäume, auf Basis derer die Kettspannungen derart angepasst werden, dass die Spannung der Dreherkettfäden wesentlich geringer ist als die Spannung der Grundkettfäden, wobei die Einarbeitung der Dreherkettfäden in das Gewebe daher höher, insbesondere erheblich höher, als die der Grundkettfäden ist.

Mittels der Einstellung und Steuerung der Spannung der Dreherkettfäden sowie der Grundkettfäden wird je nach mit der erfindungsgemäßen Webmaschine herzustellendem Drehergewebe bestimmt, in welcher Ebene - bezogen auf die durch den maximalen Durchmesser in Längsachse des Schussfadens verlaufenden Ebene - sich abbindungsbedingt sich ergebenden Verkreuzungen zwischen Dreherkettfaden und Grundkettfaden befinden. Damit wird beeinflusst, inwieweit bzw. ob überhaupt die Dreherkettfäden auf der Oberseite des Gewebes, welche im Wesentlichen durch die Schussfäden gebildet wird, sichtbar sind, und zwar unabhängig davon, ob die Dreherkettfäden bereits so dünn sind, dass sie ohnehin mit dem bloßen Auge nur schwer erkennbar sind. Die Verkreuzungen wandern also aus der Gewebemitte nach unten oder nach oben. Unter Nach-unten-Wandern wird dabei verstanden, dass die Verkreuzungen sich unterhalb einer gedachten Ebene befinden, welche in Richtung der Schussfadenlängsachse durch dessen maximalen Durchmesserbereich parallel zu den Grundkettfäden verläuft. Unter Nach-Oben-Wandern wird dabei verstanden, dass die Verkreuzungen oberhalb dieser Ebene angeordnet sind.

Vorzugsweise trägt die Weblade ein Webblatt, mittels welchem der in das Webfach eingetragene Schussfaden an den Bindepunkt des Gewebes in an sich bekannter Weise anschlagbar ist.

Vorzugsweise ist bei der Webmaschine eine Aufwickeleinrichtung zum Abziehen und Aufwickeln des fertigen Gewebes vorgesehen, wobei die Aufwickeleinrichtung einen eigenständigen Antrieb aufweisen kann, mittels welchem die Abzieh- bzw. Aufwickelgeschwindigkeit des fertigen Gewebes, und damit auch die Kettspannung beeinflussbar ist.

Bei der erfindungsgemäßen Webmaschine wird vorzugsweise die aus einer Vielzahl von Dreherkettfäden bestehende erste Kettfadenschar in die erste Fachbildeeinrichtung eingezogen, nachfolgend durch eine zweite Fachbildeeinrichtung und danach durch das Webblatt hindurchgeführt, wobei die jeweiligen Kettfäden im sogenannten Bindepunkt des herzustellenden Gewebes mit einer zweiten Kettfadenschar zusammengeführt werden.

Die zweite aus einer Vielzahl von Grundkettfäden bestehende Kettfadenschar wird durch die erste Fachbildeeinrichtung hindurchgeführt, nachfolgend in eine zweite Fachbildeeinrichtung eingezogen und anschließend durch das Webblatt hindurchgeführt sowie in dem Bindepunkt mit der ersten Kettfadenschar zusammengeführt.

Damit eventuell auftretende Kettfadenbrüche signalisiert werden können, durchlaufen die erste und die zweite Kettfadenschar einen Kettfadenwächter, der zwischen den Fachbildeeinrichtungen und den Streichbäumen angeordnet ist. Sowohl in der Dreherkettfadenschar als auch in der Grundkettfadenschar sind zur separaten Erfassung und zur separaten Beeinflussung bzw. Steuerung von deren Kettspannung Spannungssensoren vorgesehen, welche im Wege einer Signalübertragung die gemessene Ist-Spannung an die Webmaschinensteuerung liefern. Die Spannungen werden nun so eingestellt bzw. gesteuert, dass die Grundkettfäden einer höheren Spannung ausgesetzt sind als die Dreherkettfäden. Zu diesem Zwecke wird das nach dem Bindepunkt fertige Gewebe von einer drehangetriebenen Gewebeeinziehwalze nahezu vollständig umschlungen und daraufhin über geeignete Umlenkwalzen zu einem drehangetriebenen Warenbaum geführt und von diesem aufgewickelt. Die drehangetriebene Gewebeeinziehwalze steht ebenso wie der erste und der zweite Kettbaum mit einem separaten elektromotorischen Antrieb in Wirkverbindung, welcher ebenfalls zur Übertragung entsprechender Signale mit der Webmaschinensteuerung verbunden ist. Damit wird mittels der Spannungssensoren die Ist-Kettspannung in der jeweiligen Kettfadenschar erfasst und als elektrisches Signal an die Webmaschinensteuerung übertragen. In der Webmaschinensteuerung wird anhand eines Soll-Ist-Wert-Vergleiches die Abweichung einer vorgegebenen Soll-Kettspannung festgestellt. Bei ermittelten Abweichungen von der Soll-Kettspannung wird der betreffende elektromotorische Antrieb des betreffenden Kettbaumes im Sinne der Erhöhung und Absenkung der Kettspannung angesteuert. Die vorgenannten ersten und zweiten Fachbildeeinrichtungen sind sogenannte Nadelriete, die, ebenso wie die sie bewegenden Antriebe, unter anderem aus DE 101 28 538 A1 bekannt. Deren darin beschriebener grundlegender Aufbau und deren Wirkungsweise werden hiermit in Bezug genommen. Bekannt sind ebenso Einrichtungen zum Eintragen des Schussfadens in ein aus den Dreherkettfäden und den Grundkettfäden gebildetes Webfach. Bei diesen Einrichtungen handelt es sich um mechanisch angetriebene Einrichtungen wie z.B. band- oder stangengeführte Schussfadengreifer bzw. pneumatische oder hydraulische Einrichtungen wie z.B. aus Düsen austretende Luft oder austretendes Wasser.

Weitere Vorteile und Ausgestaltungen der Erfindung werden nun anhand von Ausführungsbeispielen unter Bezugnahme auf die beigefügten Zeichnungen detailliert erläutert.

In den Zeichnungen zeigen:
- Figur 1a): ein Gewebe in herkömmlicher Leinwandbindung mit einer Schiebefestigkeit von 100%;
- Figur 1b): Gewebe in herkömmlicher Dreherbindung mit um 70% erhöhter Schiebefestigkeit;
- Figur 2: ein Diagramm zur Gegenüberstellung der Schussdichte im Vergleich zur Feinheit des Schussgarns;
- Figur 3: ein Vergleich der Einarbeitung bei herkömmlichen dichtem Leinwandgewebe und dichtem Drehergewebe;
- Figur 4: ein erfindungsgemäßes Drehergewebe mit abwechselnd angeordneten unterschiedlichen Schussfadenmaterialien;
- Figur 5a): eine schematische Darstellung eines Drehergewebes in einer Schnittdarstellung;
- Figur 5b): die schematische Darstellung gemäß Figur 5a) in Draufsicht;
- Figur 6a): eine schematische Darstellung des erfindungsgemäßen Drehergewebes gemäß Figur 4 in Schnittdarstellung;
- Figur 6b): eine schematische Darstellung des erfindungsgemäßen Drehergewebes gemäß Figur 6a) in Draufsicht;
- Figur 7a): eine schematische Darstellung eines weiteren Ausführungsbeispiels des erfindungsgemäßen Drehergewebes in Schnittdarstellung mit dicht angeordneten Schussfäden;
- Figur 7b): eine schematische Darstellung des erfindungsgemäßen Drehergewebes nach Figur 7a) in Draufsicht mit hoher Schussdichte und hoher Einarbeitung der Dreherkettfäden;
- Figur 8: ein weiteres Ausführungsbeispiel des erfindungsgemäßen Drehergewebes in schematischer Darstellung der Draufsicht mit gruppenweise Abbindung der Schussfäden in Grundkettfadenrichtung sowie in Schussfadenrichtung;
- Figur 9: eine schematische Darstellung einer Webmaschine zur Durchführung des Verfahrens als Seitenansicht;
- Figur 10: eine schematische Darstellung der Webmaschine zur Durchführung des Verfahrens in Seitenansicht mit Nadelriet als Fachbildeeinrichtung für die Grundkettfäden; und
- Figur 11: eine schematische Darstellung der Webmaschine zur Durchführung des Verfahrens in Seitenansicht mit Nadelriet als Fachbildeeinrichtung für die Dreherkettfäden.

In Figur 1 ist als Vergleich die Schiebefestigkeit einer traditionellen Leinwandbindung gegenübergestellt zu einer konventionellen Dreherbindung. Figur 1a) zeigt eine traditionelle Leinwandbindung mit Kettfäden 1 und Schussfäden 2, wobei in der Seitenschnittansicht die Kräfte dargestellt sind, welche sich längs der Schussfäden um einen Kettfaden ergeben. Geht man von einer Schiebefestigkeit von 100% bei der konventionellen Leinwandbindung gemäß Figur 1a) aus, so beträgt gemäß Figur 1 b) die Schiebefestigkeit einer konventionellen Dreherbindung ca. 170%. In der Draufsicht sind die Grundkettfäden 1 sowie die Schussfäden 2 und die Dreherkettfäden 3 eingezeichnet. Dabei ist ersichtlich, dass aufgrund des Umschlingungswinkels der Schussfäden und der Dreherkettfäden sich spitzere Winkel zwischen den auf einen Grundkettfaden wirkenden Kräften ergeben. Letzteres ist in der Seitenschnittansicht dargestellt. Mit F_{G} sind dabei die Fadenzugkräfte im Gewebe und mit α bzw. α₁ bzw. α₂ die Winkel zwischen den jeweiligen Kräften dargestellt.

Es zeigt sich also, dass textile Flächengebilde mit Dreherbindung deutlich schiebefester als Gewebe mit Bindungen wie Leinwand, Köper und Atlas sind. Kennzeichnend für die Schiebefestigkeit von Geweben sind die Reibungskräfte, die durch die Verkreuzung der Fäden miteinander zustande kommen. Die Schiebefestigkeit eines mit Leinwand L1/1 hergestellten Gewebes (siehe Figur 1a)) ist eine Funktion von der Anzahl der Verkreuzungen innerhalb einer Bindungseinheit, der Fadenzugkraft im Gewebe F_{G}, dem Reibungskoeffizienten µ zwischen den Fäden und dem Umschlingungswinkel α an der Fadenverkreuzung.

Figur 1b) zeigt nun, dass die Schiebefestigkeit eines Drehergewebes aufgrund der höheren Anzahl der Fadenverkreuzungen innerhalb einer Bindungseinheit und aufgrund der größeren Umschlingungswinkel an den Fadenverkreuzungen größer ist.

Unter der Voraussetzung gleicher Fadendichte, gleicher Fadenzugkraft und gleichem Reibungskoeffizient, ergibt sich, dass die Schiebefestigkeit eines Drehergewebes um den Faktor 1,7 höher ist als die eines Leinwandgewebes. Das erfindungsgemäße Drehergewebe macht nun von diesem Umstand besonders Gebrauch. Beim Übergang von Leinwandgewebe auf Drehergewebe kann nämlich unter anderem der Materialeinsatz um bis zu 30% gesenkt und die Produktivität der Webmaschine um 40% erhöht werden. Die Schiebefestigkeit selbst kann ebenfalls gegenüber konventionellen Drehergeweben nochmals erhöht werden.

Figur 2 zeigt einen Vergleich der Schussdichte von klassischem Drehergewebe mit nach dem erfindungsgemäßen Verfahren hergestelltem Drehergewebe, bezogen auf die Feinheit des Schussgarnes. Für das erfindungsgemäße Drehergewebe wird auch die Bezeichnung Easy Leno^{®}2T verwendet. Aus Figur 2 ist ersichtlich, dass mit dem erfindungsgemäßen Drehergewebe gegenüber klassischem Drehergewebe eine deutlich höhere Schussdichte erzielbar ist. Dies liegt unter anderem daran, dass die Schussfäden nahezu geradlinig auf den Grundkettfäden angeordnet werden und die Dreherkettfäden neben ihrer deutlich geringeren Feinheit auch eine deutlich höhere Einarbeitung aufweisen, so dass aufgrund der geradlinigen Anordnung der Schussfäden diese dichter auf den Grundkettfäden angeordnet werden können. Dadurch ergibt sich ein extrem dichtes Drehergewebe, das zudem aufgrund der dichten Packung von Schussfäden nebeneinander auch verbesserte ästhetische bzw. farbliche bzw. strukturelle Eigenschaften hat. Bei dem klassischen Drehergewebe verkreuzen sich die Kettfäden diagonal. Diese Verkreuzung nimmt insbesondere in Kettrichtung ein relativ großes Volumen ein und beschränkt somit die maximal einstellbare Schussdichte. Daher wurden konventionelle Drehergewebe nur für leichte, gitterartige bzw. transparente textile Flächengebilde angewendet.

Das erfindungsgemäße Drehergewebe bzw. das Verfahren zu dessen Herstellung arbeitet bei der Erzeugung der Dreherbindung positiv durch Formschluss. Aus technologischer Sicht bedeutet dies, dass die Kettspannung in einem weit größerem Ausmaß als bisher bekannt variiert wird.

Bei dem erfindungsgemäßen Drehergewebe werden die Kettfäden in zwei Systeme unterteilt, wobei durch die Einstellung unterschiedlicher Kettspannungen das erfindungsgemäße Drehergewebe erzeugt wird. Die Verkreuzung der Kettfäden erfolgt nicht mehr - wie beim konventionellen Drehergewebe - diagonal, und es wird ein Drehergewebe mit neuer Optik hergestellt, welche durch die deutlich höhere Schussdichte wesentlich beeinflusst wird. Außerdem ist es möglich, durch den Einsatz eines Elastangarnes für eine der beiden Kettsysteme einen sogenannten Stretch-Stop-Effekt reproduzierbar zu erzeugen. Insbesondere bei der Herstellung von Funktionstextilien ist dieser Effekt sehr vorteilhaft. Insbesondere mit der Substitution der Bindefäden durch feinere Fäden im Vergleich zu den eingesetzten Schussfäden können völlig neuartige Gewebekonstruktionen hergestellt werden. In Figur 2 wird deutlich, dass mit dem erfindungsgemäßen Drehergewebe eine wesentlich höhere Schussdichte erzielt werden kann. Dabei können die Schussfäden so dicht aneinander geschlagen werden, dass ein Dichtegrad von 100% erreicht wird. Das so hergestellte Drehergewebe zeigt auf der Oberseite eine sogenannte "Schein-Leinwandbindung".

Aufgrund der Tatsache, dass die Schussfäden bei dem erfindungsgemäßen Drehergewebe im Gegensatz zu den Leinwandgeweben geradlinig liegt, kann der Gewebeeinsprung und der Einsatz von massiven Breithaltesystemen vermieden werden. Hinzu kommt, dass die sogenannten Bunteffekte im Gewebe über die Schussfäden eingebracht werden können. Beispielsweise bei Markisegeweben vereinfacht sich die Herstellung in der Webereivorbereitung erheblich. Dies trifft auch für die Zwirnerei, Schärerei und Schlichterei in erheblichem Maße zu. Denn es ist webtechnisch einfacher, die Farbe oder Garnart über den Schussfaden zu variieren, als Kettbäume zu erzeugen, welche die musterungs- bzw. streifenbedingten Farbunterschiede auf sich aufgewickelt haben. Insbesondere in der Markisenweberei wird durch das erfindungsgemäße Drehergewebe eine starke Steigerung der Flexibilität erzielt.

Während bei einer Leinwandbindung eine maximale Farbbrillanz von ca. 80% erreicht werden kann, wird mit dem erfindungsgemäßen Drehergewebe eine Farbbrillanz von ca. 95% erzielt. Die Farbeffekte durch die Schussfäden sind deutlicher, und der Gewebeoberfläche wird ein feiner Charakter verliehen. Außerdem ist eine derartig feine Oberflächenstruktur bestens geeignet, Wasser-und Schmutzabweisung besser in den Griff zu bekommen. Derartige feine Oberflächenstrukturen bieten darüber hinaus Vorteile bei der Anwendung eines so hergestellten Gewebes hinsichtlich eines Grundgewebes für Digitaldruck, als Dekatiertuch sowie für Rauhdecken.

In Figur 3 ist die Einarbeitung eines dichten Leinwandgewebes mit dem eines dichten Drehergewebes verglichen. Daraus ist erkennbar, dass das erfindungsgemäße Drehergewebe an der Webmaschine kein Einarbeitungsvermögen aufweist. Das bedeutet, dass die Kettfadendichte über die gesamte Gewebebreite präzise konstant gehalten werden kann. Dies ist besonders vorteilhaft bei der Herstellung von technischen Textilien für Composite und Halbzeuge.

Bei der Herstellung von Beschichtungsgeweben können mit dem erfindungsgemäßen Drehergewebe unter Verwendung von beispielsweise PES-Filamentgarnen der Feinheit 1.100 dtex gitterartige Konstruktionen mit vier Faden pro Zentimeter und dicht angeschlagene Gewebe mit einer ausgesprochen feinen Oberflächenstruktur von bis zu 22 Fäden pro Zentimeter realisiert werden. Ein weiteres Einsatzgebiet ist unter Verwendung von Aramid-Filamentgarnen die Herstellung von Ballistikgewebe, wobei entsprechend der Verwendung unterschiedlicher Garnstärken unterschiedlichste Dichtegrade herstellbar sind. Um die hohe Zugfestigkeit und die niedrige Elastizität der Aramid-Filamentgarne zu erreichen, sind durch die Herstellung die Molekularketten zu annährend 100% in Zugrichtung orientiert. Da die Schussfäden nahezu geradlinig auf die Grundkettfäden ablegbar sind, ermöglicht das erfindungsgemäße Drehergewebe es, die Aramid-Filamentfäden auch zu 100% in der Belastungsrichtung zu orientieren. Damit können die Eigenschaften der teuren Aramidgame bis zu 100% im Gewebe ausgenutzt werden. Aufgrund dessen, dass die Schussfäden des Gewebes bei dem erfindungsgemäßen Drehergewebe einseitig auf den Kettfäden aufliegen und durch die Grundkettfäden auf der unteren Gewebeseite begrenzt sind, erzeugen Schussfäden unterschiedlicher Feinheit reliefartige Gewebeoberflächenstrukturen. Der Einsatz von Elastangarnen in der Grundkette unterstützt dabei die Verformbarkeit des Drehergewebes entscheidend. Derartige Eigenschaften spielen vor allen Dingen bei Autopolstern zur Erzielung der dort gewünschten Anforderungen wie Verformbarkeit und Reliefstrukturen für Luftzirkulation und Sitzkomfort eine große Rolle.

Figur 3 zeigt, dass, wenn ein Gewebe 50% Schussfaden- und 50% Kettfadenanteile besitzt, die Einarbeitung in Schussrichtung maximal ist. Sie beträgt ca. 25% und erfordert zum Ausbreiten des Gewebes an der Webmaschine Stabbreithalter. Um den Einsprung beim Weben zu reduzieren, vermindert man den Anteil Schussfäden und vergrößert entsprechend den Anteil Kettfäden. Somit springt das Gewebe an der Webmaschine weniger ein, und für das Breithalten sind nur zwei Nadelrädchen im Kanten- oder Hilfskantenbereich ausreichend.

Soll jedoch ein streifenartiges, unterschiedlich dichtes Gewebe hergestellt werden, so wird sich mit Leinwandbindung, Köperbindung und Atlasbindung die Einarbeitung in Schussrichtung an der Webmaschine laufend ändern. Dies führt jedoch zu Falten im Gewebe, was prinzipiell immer nachteilig ist.

Das erfindungsgemäße Drehergewebe besitzt demgegenüber, und zwar unabhängig von der Fadendichte, kein Einarbeitungsvermögen in Schussrichtung. Für alle Dichteeinstellungen reichen zur Gewebeführung Breithalterzylinder mit zwei Nadelrädchen aus, die im Kanten- oder Hilfskantenbereich eingesetzt werden, wodurch prinzipiell keine Falten durch Schussdichteveränderungen auftreten.

In Figur 4 ist ein weiteres Ausführungsbeispiel gemäß der Erfindung dargestellt. Bei diesem Drehergewebe sind relativ dicke, bauschige Schussgame 2 auf relativ dünnen, steifen Grundkettfäden 1 angeordnet. Zwischen jedem Schussfaden 2 ist jeweils ein dünner steifer Schussfaden angeordnet. Die Schussfäden sind jeweils durch Dreherkettfäden 3 mit den Grundkettfäden 1 verbunden. Dadurch, dass die dicken Schussfäden relativ bauschig sind, sind die dünnen Schussfäden von den dicken bauschigen Schussfäden nahezu abgedeckt. Da die Dreherkettfäden eine deutlich geringere Fadenstärke aufweisen als die dicken bauschigen Schussgarne, wird die Oberseite des Gewebes im Wesentlichen nur von der Farbe bzw. Struktur der Schussfäden 2 dominiert. Die dünnen steifen Schussfäden 2b dienen zusammen mit den Grundkettfäden 1 der Steifigkeit des Drehergewebes auf dessen Unterseite. Ein derartiger Aufbau ist besonders vorteilhaft für Fußbodenbeläge. Denn damit kann eine dabei gewünschte verfestigte weiche Oberflächenstruktur bestens erzeugt werden. Die Stabilität derartiger veloursartiger Gewebeoberflächen ist mit dem Handknüpfen vergleichbar. Eine Zusatzverfestigung an der Unterseite wird nicht mehr erforderlich sein, weil die dünnen steifen Schussfäden 2b diese zusätzliche Festigkeit in Verbindung mit den Grundkettfäden 1 bringen. Damit ist es möglich, leichte, auch umweltfreundliche Fußbodenbeläge zu konzipieren.

In Figur 5a) ist eine Seitenschnittansicht und in Figur 5b) eine entsprechende Draufsicht eines Drehergewebes dargestellt. Die Grundkettfäden 1 verlaufen in Geweberichtung geradlinig, und die dazu rechtwinklig angeordneten Schussfäden 2 verlaufen ebenfalls geradlinig. Dazwischen umschlingen die Dreherkettfäden 3 in abwechselnder Reihenfolge die Grundkettfäden 1 und die Schussfäden 2. Die Figuren sind nicht maßstäblich, d.h. vor allem die Feinheit der Dreherkettfäden 3 bzw. Bindefäden kann noch erheblich geringer sein als quantitativ in Figur 5 dargestellt. Je dünner die Dreherkettfäden 3 sind, umso eher ist es möglich, dass die Schussfäden zwischenraumfrei aneinander liegend angeordnet sein können, wodurch sie eine dichte, im Wesentlichen geschlossene Oberfläche bilden.

Auch können die Abstände zwischen den einzelnen Grundkettfäden 1 deutlich geringer sein oder aber im Wesentlichen ganz verschwinden, wodurch auch eine dichte Gewebeunterseite entsteht, welche eine Auflagefläche darstellt. Dabei lassen sich die einzelnen Schussfäden 2 so nahe aneinander anordnen, dass sie an der Oberseite des Gewebes eine ganz dichte Schicht bilden, wodurch allein die Eigenschaften der Schussfäden 2 die Oberflächeneigenschaften des fertigen Gewebes bestimmen.

Dies gilt analog für die Grundkettfäden 1. Mit entsprechend dünnen Fadenstärken der Dreherkettfäden 3 bzw. Bindefäden sind die Grundkettfäden 1 so nahe aneinander angeordnet, dass diese eine dichte Schicht an der Unterseite 5 des Gewebes bilden. So lassen sich durch die Auswahl der Feinheit und des Materials der Grundkettfäden 1 die Eigenschaften der Unterseite 5 des Fußbodenbelages vorteilhaft beeinflussen.

In Figur 6a) ist eine Schnittansicht des in Figur 4 dargestellten erfindungsgemäßen Drehergewebes dargestellt. In Figur 6b) ist eine entsprechende Draufsicht gezeigt. Auch diese Darstellung ist nicht maßstäblich, so dass bezüglich der Fadenstärken und der Größe der Zwischenräume die Ausführungen bzw. Beschreibung in Verbindung mit Figur 5 gleichermaßen zutreffen. Die in Figur 6 dargestellten Zwischenräume sind nur zum besseren Verständnis dargestellt. Denn bei dem erfindungsgemäßen Drehergewebe können die Schussfäden so dicht aneinander angeordnet werden, dass diese Zwischenräume nicht existieren. Zumindest bei Verwendung von groben und bauschigen Schussfäden 2a ist die Anordnung derart, dass diese dicht an dicht liegen. Im Unterschied zu einem Drehergewebe gemäß Figur 5 werden bei einem Drehergewebe gemäß Figur 6 unterschiedliche Schussfadenarten in abwechselnder Reihenfolge auf den Grundkettfäden 1 verwendet. Dabei ist ein grober Schussfaden 2a stets gefolgt von einem dünnen Schussfaden 2b. Der dünne Schussfaden 2b kann sich neben der Feinheit und Form auch im Material von dem groben Schussfaden 2a unterscheiden. Für einen textilen Fußbodenbelag besteht der dünne Schussfaden 2b z.B. aus einem sehr steifen Material und bewirkt dadurch eine hohe Steifigkeit des Drehergewebes in Schussrichtung. Damit andererseits sich das steife Material der dünnen Schussfäden 2b nicht negativ auf den Trittkomfort des textilen Fußbodenbelages auswirkt, bestehen die groben Schussfäden 2a aus einem weichen Material und sind so eng mit den dünnen Schussfäden 2b verwebt, dass sie die dünnen Schussfäden 2b vollständig überdecken. Dadurch sind die steifen dünnen Schussfäden 2b an der Oberseite 4 des Gewebes nicht sichtbar und auch nicht spürbar.

Figur 7 zeigt nun sowohl in Schnittansicht gemäß Figur 7a) als auch gemäß Draufsicht gemäß Figur 7b) ein dichtes Drehergewebe, bei welchem die Schussfäden so dicht aneinander angeordnet sind, wie es die Dicke der Dreherkettfäden erlaubt. Wenn die Dreherkettfäden 3 sehr dünn gewählt werden, können die Schussfäden 2 dicht an dicht nebeneinander angeordnet werden. Bei entsprechender Dicke der Dreherkettfäden können diese jedoch dazu beitragen, dass Zwischenräume ausgefüllt werden, wodurch ebenfalls ein dichtes Drehergewebe entsteht.

In Figur 8 ist ein ähnlich erzeugtes Drehergewebe wie in Figur 7 dargestellt, wobei die Richtung der Abbindung der Dreherfäden gruppenweise variiert, so dass über die Richtung der Abbindung der Dreherkettfäden 3 mit den Schussfäden und/oder den Grundkettfäden können auch streifenartige Muster erzeugt werden.

Die schematisch in Figur 9 dargestellte Webmaschine 6 weist einen ersten Kettbaum 7a mit Dreherkettfäden 3 und einen zweiten Kettbaum 7b mit Grundkettfäden 1 auf. Der erste Kettbaum 7a weist einen elektromotorischen Kettablass 8a auf, während der zweite Kettbaum 7b einen elektromotorischen Kettablass 7b aufweist. Beide Kettablassmotoren 7a, 7b sind über jeweilige Steuerleitungen 9a bzw. 9b signalübertragend mit einer Webmaschinensteuerung 10 verbunden. Während die Dreherkettfäden 3 über einen achsparallel zu dem ersten Kettbaum 7a angeordneten Streichbaum 11 in Richtung der Fachbildeeinrichtungen 12 laufen, sind die Grundkettfäden 1 über einen anderen achsparallel zu dem zweiten Kettbaum 7b angeordneten Streichbaum 13 in Richtung auf die Fachbildeeinrichtung 12 geführt. Die Fachbildeeinrichtung 12, wie in DE 101 28 538 A1 beschrieben, weist ein erstes Nadelriet 12a, in dessen Nadeln die Dreherkettfäden 3 eingezogen sind, und ein zweites Nadelriet 12b auf, in dessen Nadeln die Grundkettfäden 1 eingezogen sind.

Nachfolgend durchlaufen die Dreherkettfäden und die Grundkettfäden 3, 1 ein Webblatt 14, das auf einer Weblade 15 befestigt ist. Schließlich sind die Dreherkettfäden und die Grundkettfäden 3, 1 in einem Bindepunkt 16a des Drehergewebes 16 zusammengeführt und bilden zusammen mit einem hier nicht dargestellten Schussfaden, den das Webblatt 14 an den Bindepunkt 16a anschlägt und welchen die Dreherkettfäden und Grundkettfäden abbinden, das fertige Drehergewebe 16.

Das fertige Drehergewebe 16 wird nacheinander über einen ortsfesten Gewebetisch 17, eine Umlenkwalze 18 und eine mit einem separaten elektromotorischen Antrieb 19 versehende Einziehwalze 20 zugeführt, von welcher aus es durch eine Klemmstelle zwischen der Einziehwalze 20 und einer Anpresswalze 21 über eine weitere Umlenkwalze 22 zu einem Warenbaum 23 gelangt, auf welchen es aufgewickelt wird. Die beschriebenen Walzen sind in einem hier nicht dargestellten Maschinengestell drehbar gelagert, welches auch den Gewebetisch 17 trägt.

Im Bereich zwischen den Streichbäumen 11, 13 und den Fachbildeeinrichtungen 12 laufen die Dreherkettfäden und die Grundkettfäden 3, 1 durch einen Kettfadenwächter 24, dessen auf den Kettfäden 3, 1 aufreitende Lamellen 24a einen Kettfadenbruch detektieren können. Zwischen dem entsprechenden Streichbaum 11, 13 und dem Kettfadenwächter 24 ist in der Dreherfadenkette und der Grundfadenkette 3, 1 jeweils ein Kettspannungssensor 25, 26 angeordnet. Beide Kettspannungssensoren 25, 26 sind jeweils über eine entsprechende Signalleitung 25a bzw. 26a mit der Webmaschinensteuerung 10 signalübertragend verbunden. Auch die Einziehwalze 20 weist einen separaten elektromotorischen Antrieb 19 auf, welcher ebenfalls über Signalleitungen 19a und 19b mit der Webmaschinensteuerung 10 signalübertragend verbunden ist. Aufgrund der Tatsache, dass die Einziehwalze 20 wie auch die Kettbäume 7a und 7b eigene Antriebe aufweisen und über diese Antriebe die Drehzahl der jeweiligen Bäume bzw. Walze steuerbar ist, kann die Spannung der Dreherkettfäden wie auch der Grundkettfäden über das vorliegende System zur Steuerung bzw. Regelung der Kettspannung eingestellt werden. Dies erfolgt über entsprechende Soll-Ist-Wert-Vergleiche, welche die vorgegebene Soll-Kettspannung in der Dreherfadenkette und in der Grundfadenkette 3, 1 aufrechterhalten bzw. an die jeweiligen Bedingungen anpassend steuern bzw. einstellen.

Der prinzipielle Aufbau und die Wirkungsweise der Fachbildeeinrichtungen einschließlich deren Antriebe sind in der DE 101 28 538 A1 beschrieben und werden hiermit in Bezug genommen. Im Unterschied zu Figur 9 ist in Figur 10 eine Möglichkeit dargestellt, welche bei vertikalem Versatz der Webebene 27 gemäß Figur 9 den Einsatz von lediglich einem Nadelriet in den Fachbildeeinrichtungen 12 erlaubt. In Figur 10 ist dieser vertikale Versatz der Fachbildungseinrichtungen 12, des Webblattes 14 mit der Weblade 15 sowie des Gewebetisches 17 aus der ursprünglichen Webebene 27 in die Webebene 27a gezeigt. In diesem Fall reicht es aus, wenn lediglich für die Grundkettfäden 1 ein Stehernadelriet 12b zur Ausbildung eines Unterfaches vorgesehen ist. Es genügt auch, wenn für das Ausheben der Dreherkettfäden 3 zur Ausbildung eines Oberfaches das Drehernadelriet 12a ein konventionellen Lamellenriet ist, weil die Bewegung der Dreherkettfäden 3 aus dem Oberfach in das Unterfach mit dem oberen Rietbund 12a' des Lamellenrietes 24a bewirkt werden kann. Die Rückführung der Dreherkettfäden 3 aus dem Unterfach in das Oberfach wird demgegenüber aufgrund der in den Dreherkettfäden 3 herrschenden Kettspannung bewirkt.

In Figur 11 ist der vertikale Versatz der Fachbildeeinrichtung 12, des Webblattes 14 mit der Weblade 15 sowie des Gewebetisches 17 aus der ursprünglichen Webebene 27 in die Webebene 27b dargestellt. Dem Kettfadenwächter 24 ist in Richtung der Fachbildeeinrichtungen 12 ein die Dreherkettfäden und die Grundkettfäden 3, 1 etwa in der Anordnungsebene des Kettfadenwächters 24 haltender Niederhalter 28 vorgesehen. Aufgrund dessen reicht es aus, wenn lediglich für die Dreherkettfäden 3 ein Drehernadelriet 12a zur Ausbildung eines Oberfaches vorgesehen ist. Es genügt auch, wenn für das Absenken der Dreherkettfäden 3 zur Ausbildung eines Unterfaches das Steherriet 12b ein konventionelles Lamellenriet ist, weil die Grundkettfäden 1 nach dem Webfachwechsel der Dreherkettfäden 3 in dem unteren Rietbund 12b' des Steherrietes 12b zur Ausbildung eines Oberfaches gestützt werden können.

Es wird hinzugefügt, dass die in den Figuren 9, 10 und 11 schematisch dargestellten Webmaschinen eine Hauptantriebswelle besitzen, welche mit einem elektromotorischen Antrieb 29 wirkverbunden ist und von welcher der Antrieb für das Webblatt 14, das Nadel- bzw. Lamellenriet 12a und das Nadel- bzw. Lamellenriet 12b unter Zwischenschaltung entsprechender Getriebe abgeleitet ist. Die Antriebsverbindung zwischen dem Antriebsmotor 29 und der Webblattwelle 30 ist symbolisch durch den Doppelpfeil 31 angegeben. Es versteht sich, dass der Antrieb 29 über entsprechende Signalleitungen 29a, 29b mit der Webmaschinensteuerung 10 signalübertragend verbunden ist.

## Patentansprüche

1. Drehergewebe, welches zumindest Grundkettfäden (1), Dreherkettfäden (3) und Schussfäden (2) aufweist und bei welchem die Schussfäden auf den Grundkettfäden (1) angeordnet sind und die Dreherkettfäden (3) einen gegenüber den Grundkettfäden (1) deutlich geringeren Titer aufweisen, **dadurch gekennzeichnet, dass** die Schlussfaden auf der Grundkettfäden im Wesentlichen zwischenraumfrei angeordnet sind, und mittels der Dreherkettfäden, mit einer gegenüber den Grundkettfäden (1) solchen geringeren Spannung abgebunden sind, dass die abbindungsbedingt vorhandenen Verkreuzungen der Dreherkettfäden (3) mit den Grundkettfäden (1) in einer zu der Ebene der maximalen Dicke der Schussfäden (2) parallelen Ebene angeordnet sind und dass die Dreherkettfäden (3) eine höhere Einarbeitung in das Gewebe als die Grundkettfäden (1) aufweisen.

2. Drehergewebe nach Anspruch 1, bei welchem die Schussfäden (2) so dicht nebeneinander angeordnet und abgebunden sind, dass das Gewebe eine schiebefeste Struktur bildet.

3. Drehergewebe nach Anspruch 1 oder 2, bei welchem die Grundkettfäden (1) nur so schwach eingearbeitet sind, dass sie im Wesentlichen geradlinig mittels der stark eingearbeiteten Dreherkettfäden (3) abgebunden und durch die Schussfäden (2) nahezu komplett abgedeckt sind.

4. Drehergewebe nach einem der Ansprüche 1 bis 3, bei welchem die Schussfäden (2), insbesondere mit ihrer Farbe und Struktur, die Oberfläche der den Grundkettfäden (1) abgewandten Seite des Gewebes definieren.

5. Drehergewebe nach einem der Ansprüche 1 bis 4, bei welchem auf der Oberseite der Grundkettfäden (1) abwechselnd zumindest ein grober und insbesondere weicher Schussfaden (2a) und zumindest ein dünner und insbesondere steifer Schussfaden (2b) derart angeordnet sind, dass die groben Schussfäden (2a) die dünnen Schussfäden (2b) im Wesentlichen überdecken und eine im Wesentlichen geschlossene, durch insbesondere Farbe und Struktur der groben Schussfäden definierte Oberfläche (4) bilden.

6. Drehergewebe nach einem der Ansprüche 1 bis 5, bei welchem zumindest zwei Grundkettfäden (1) zusammen mittels der Dreherfäden (3) abgebunden sind.

7. Drehergewebe nach einem der Ansprüche 1 bis 6, bei welchem zumindest zwei Schussfäden (2) zusammen mittels Dreherfäden (3) abgebunden sind.

8. Drehergewebe nach einem der Ansprüche 1 bis 7, bei welchem die Schussfäden (2) mittels zumindest zwei Dreherkettfäden (3) abgebunden sind.

9. Drehergewebe nach einem der Ansprüche 1 bis 8, bei welchem die Schussfäden (2) bezüglich ihres Titers gruppenweise derart variieren, dass stufenartige Strukturen auf der Oberfläche (4) des Gewebes ausgebildet sind.

10. Drehergewebe nach einem der Ansprüche 1 bis 9, bei welchem die Schussfäden (2) einen Titer von 500 dtex bis 20.000 dtex, die Grundkettfäden (1) steif sind, insbesondere zumindest teilweise aus metallischem Material bestehen oder metallisiert sind, und einen Titer von 500 dtex bis 2.000 dtex und die Dreherkettfäden (3) einen Titer von 15 bis 5.000 dtex aufweisen.

11. Drehergewebe nach einem der Ansprüche 1 bis 10, bei welchem die Dreherkettfäden (3) eine Garnfeinheit von 1/30 bis 1/60, insbesondere 1/50, der Grundkettfäden (1) aufweisen.

12. Drehergewebe nach Anspruch 11, bei welchem die Dreherkettfäden (3) eine Garnfeinheit von Polyester 15 bis 30 dtex und die Grundkettfäden (1) eine Garnfeinheit von Polyester 1.100 dtex aufweisen.

13. Drehergewebe nach einem der Ansprüche 1 bis 12, bei welchem die Grundkettfäden (1) ein derartigen Titer aufweisen und derartig dicht angeordnet sind, dass die **dadurch** gebildete Gewebeunterseite/Geweberückseite (5) eine erste Struktur hat, und die Schussfäden (2) einen derartigen Titer aufweisen, dass die **dadurch** gebildete Gewebeoberseite/Gewebevorderseite (4) eine zweite Struktur hat, wobei die erste und die zweite Struktur das Gewebe als Double-Face-Gewebe ausbilden.

14. Drehergewebe nach einem der Ansprüche 1 bis 13, bei welchem als Schussfäden (2) Effektgarne einsetzbar sind.

15. Verfahren zur Herstellung eines Drehergewebes mit den Merkmalen gemäß einem der Ansprüche 1 bis 14, bei welchem Dreherkettfäden (3) als erstes Kettgarn und Grundkettfäden als zweites Kettgarn von jeweiligen Kettbäumen (7a, 7b) dem Gewebe zugeführt werden, wobei die Dreherkettfäden (3) zumindest jeweils einen auf die Grundkettfäden (1) eingetragenen Schussfaden (2) zusammen mit den Grundkettfäden (1) abbinden und wobei die Dreherkettfäden (3) mit einer gegenüber den Grundkettfäden (1) deutlich niedrigeren Kettspannung stärker als letztere in das Gewebe eingearbeitet werden.

16. Verfahren nach Anspruch 15, bei welchem die Dreherkettfäden (3) einzeln oder gruppenweise in eine erste Fachbildeeinrichtung und die Grundkettfäden einzeln oder gruppenweise in eine zweite Fachbildeeinrichtung eingezogen werden.

17. Webmaschine (1) zur Durchführung des Verfahrens gemäß den Ansprüchen 15 oder 16 zur Herstellung eines Gewebes gemäß den Ansprüchen 1 bis 14, welche
a) einen Dreherkettfaden-Kettbaum (7a) mit einem ersten Antrieb (8a) und einen Grundkettfaden-Kettbaum (7b) mit einem zweiten Antrieb (8b),
b) ein Schwenkriet (12a) zur Führung der Dreherkettfäden (3) zur Ausbildung eines ersten Webfaches und ein Steherriet (12b) zur Führung der Grundkettfäden (1) zur Ausbildung eines zweiten Webfaches, wobei
c) das Schwenkriet (12a) mit einer Weblade (15) und das Steherriet (12b) über ein Getriebe mit einer Antriebswelle antriebsverbunden sind,
d) eine Schussfadeneintragsvorrichtung, mittels welcher die Schussfäden in ein aus den Dreherkettfäden (3) und den Grundkettfäden (1) bildbares Webfach eintragbar sind,
e) Sensoren (25, 26) zur Erfassung der Kettspannungen der Dreherkettfäden (3) und der Grundkettfäden (1), und
f) eine Einrichtung zur Einstellung und Anpassung der Kettspannungen derart, dass die Dreherkettfadenspannung wesentlich niedriger als die Grundkettfadenspannung und deren Einarbeitung ins Gewebe (16) höher als die der Grundkettfäden (1) ist, aufweist.

18. Webmaschine nach Anspruch 17, bei welcher die Sensoren (25, 26) mit dem ersten Antrieb (8a) und dem zweiten Antrieb (8b) über eine Webmaschinensteuerung (10) signalübertragend verbunden sind.

19. Webmaschine nach Anspruch 17 oder 18, bei welcher die Kettspannung der Dreherkettfäden (3) derart einstellbar ist, dass eine Verkreuzung der Dreherkettfäden (3) mit den Grundkettfäden (1) aus der Gewebemitte nach unten oder nach oben wandert.

20. Webmaschine nach einem der Ansprüche 17 bis 19, bei welcher die Weblade (15) ein Webblatt (14) trägt, mittels welchem der in das Webfach eingetragene Schussfaden an den Bindepunkt (16a) des Gewebes (16) anschlagbar ist.

21. Webmaschine nach einem der Ansprüche 17 bis 20, bei welchem eine Aufwickeleinrichtung zum Abziehen und Aufwickeln des fertigen Gewebes (16) vorgesehen ist.

## Claims

1. A leno fabric, having at least ground warp threads (1), leno warp threads (3), and weft threads (2), and wherein the weft threads are arranged on the ground warp threads (1), and the leno warp threads (3) have a clearly lower titer than the ground warp threads (1),
**characterized in that** the weft threads are arranged on the ground warp threads (1) substantially without spaces and are connected by means of the leno warp threads with a tension that is lower than that of the ground warp threads (1) to such an extent that the crossings of the leno warp threads (3) with the ground warp threads (1), resulting from the connection, are arranged in a plane parallel to the plane of the maximum thickness of the weft threads (2), and **in that** the leno warp threads (3) are worked into the fabric to a higher degree than the ground warp threads (1).

2. The leno fabric according to claim 1, wherein the weft threads (2) are arranged and connected next to each other so densely that the fabric forms a non-slip texture.

3. The leno fabric according to claim 1 or 2, wherein the ground warp threads (1) are worked in only to such a small degree that they are connected substantially linearly by means of the leno warp threads (3) worked in to a high degree, and are almost completely covered by the weft threads (2).

4. The leno fabric according to any of claims 1 to 3, wherein the weft threads (2) define, in particular by their color and texture, the surface of the fabric side turned away from the ground warp threads (1).

5. The leno fabric according to any of claims 1 to 4, wherein, on the upper side of the ground warp threads (1), alternately at least one coarse and in particular a soft weft thread (2a) and at least one thin and in particular a rigid weft thread (2b) are arranged so that the coarse weft threads (2a) substantially cover the thin weft threads (2b) and form a closed surface (4), in particular defined by the color and texture of the coarse weft threads.

6. The leno fabric according to any of claims 1 to 5, wherein at least two ground warp threads (1) are connected together by means of the leno threads (3).

7. The leno fabric according to any of claims 1 to 6, wherein at least two weft threads (2) are connected together by means of leno threads (3).

8. The leno fabric according to any of claims 1 to 7, wherein the weft threads (2) are connected by means of at least two leno warp threads (3).

9. The leno fabric according to any of claims 1 to 8, wherein the weft threads (2) vary regarding the titer thereof in groups so that graduated structures are made at the surface (4) of the fabric.

10. The leno fabric according to any of claims 1 to 9, wherein the weft threads (2) have a titer of 500 dtex to 20'000 dtex, the ground warp threads (1) are rigid, in particular made at least partially from a metal material or are metalized, and have a titer of 500 dtex to 2000 dtex, and the leno warp threads (3) have a titer of 15 to 5000 dtex.

11. The leno fabric according to any of claims 1 to 10, wherein the leno warp threads (3) have a yarn count of 1/30 to 1/60, in particular 1/50, of the ground warp threads (1).

12. The leno fabric according to claim 11, wherein the leno warp threads (3) have a polyester yarn count of 15 to 30 dtex and the ground warp threads (1) have a polyester yarn count of 1100 dtex.

13. The leno fabric according to any of claims 1 to 12, wherein the ground warp threads (1) have such a titer and are arranged so densely that the bottom fabric side/ back fabric side (5) thus formed has a first texture, and the weft threads (2) have such a titer that the top fabric side/ front fabric side (4) thus formed has a second texture, the first and second textures composing the fabric as a double-faced fabric.

14. The leno fabric according to any of claims 1 to 13, wherein fancy yarns can be used as weft threads (2).

15. A method for making a leno fabric having the features according to any of claims 1 to 14, wherein leno warp threads (3) are supplied to the fabric as the first warp thread, and ground warp threads are supplied to the fabric as the second warp thread, by respective warp beams (7a, 7b), wherein the leno warp threads (3) connect at least respectively one weft thread (2) picked onto the ground warp threads (1) together with the ground warp threads (1), and wherein the leno warp threads (3), at a warp tension clearly lower with respect to the ground warp threads (1), are worked into the fabric to a higher degree than the latter.

16. The method according to claim 15, wherein the leno warp threads (3) are entered individually or in groups into a first shed-forming device, and the ground warp threads are entered individually or in groups into a second shed-forming device.

17. A power loom (1) for implementing the method according to claim 15 or 16 for making a fabric according to claims 1 to 14, comprising
a) a leno warp thread warp beam (7a) with a first drive (8a) and a ground warp thread warp beam (7b) with a second drive (8b),
b) a pivoting reed (12a) for guiding the leno warp threads (3) for making a first shed, and a ground reed (12b) for guiding the ground warp threads (1) for making a second shed, wherein
c) the pivoting reed (12a) is drivingly connected to a batten (15), and the ground reed (12b) is drivingly connected to a drive shaft via a transmission,
d) a weft thread inserting device, by means of which the weft threads can be inserted into a shed, which can be formed of the leno warp threads (3) and the ground warp threads (1),
e) sensors (25, 26) for detecting the warp tensions of the leno warp threads (3) and the ground warp threads (1), and
f) a device for setting and adapting the warp tensions so that the leno warp thread tension is clearly lower than the ground warp thread tension, and they are worked into the fabric (16) to a higher degree than that of the ground warp threads (1).

18. The power loom according to claim 17, wherein the sensors (25, 26) are connected to the first drive (8a) and the second drive (8b) via a power loom control (10) for signal transmission.

19. The power loom according to claim 17 or 18, wherein warp tension of the leno warp threads (3) is adjustable so that the crossings of the leno warp threads (3) with the ground warp threads (1) will move from the center of the fabric downwards or upwards.

20. The power loom according to any of claims 17 to 19, wherein the batten (15) carries a reed (14), by means of which the weft thread inserted into the shed can be beaten up at the tie-up point (16a) of the fabric (16).

21. The power loom according to any of claims 17 to 20, wherein a winding device is provided for taking and winding the finished fabric (16).

## Revendications

1. Tissu de gaze, présentant au moins des fils de chaîne de fond (1), des fils de chaîne de tour (3) et des fils de trame (2), et dans lequel les fils de trame sont disposés sur les fils de chaîne de fond (1) et les fils de chaîne de tour (3) présentent un titre nettement inférieur par rapport aux fils de chaîne de fond (1),
**caractérisé en ce que** les fils de trame sont disposés sur les fils de chaîne de fond (1) substantiellement sans intervalle et sont liés au moyen des fils de chaîne de tour à une tension inférieure par rapport aux fils de chaîne de fond (1) de telle sorte que les croisements des fils de chaîne de tour (3) avec les fils de chaîne de fond (1), résultant des liaisons, sont disposés dans un plan parallèle au plan de l'épaisseur maximale des fils de trame (2), et **en ce que** les fils de chaîne de tour (3) présentent un emburage supérieure dans le tissu à celle des fils de chaîne de fond (1).

2. Tissu de gaze selon la revendication 1, dans lequel les fils de trame (2) sont disposés et liés côte à côte à une densité telle que le tissu constitue une structure anti-glissement.

3. Tissu de gaze selon la revendication 1 ou 2, dans lequel les fils de chaîne de fond (1) ont un emburage si faible qu'ils sont liés de façon substantiellement linéaire au moyen des fils de chaîne de tour (3) ayant un fort emburage et sont recouverts presque complètement par les fils de trame (2).

4. Tissu de gaze selon l'une quelconque des revendications 1 à 3, dans lequel les fils de trame (2) définissent, en particulier par leur couleur et structure, la surface du côté du tissu, détourné des fils de chaîne de fond (1).

5. Tissu de gaze selon l'une quelconque des revendications 1 à 4, dans lequel, sur la face supérieure des fils de chaîne de fond (1), en alternance au moins un fil de trame (2a) grossier et en particulier souple et au moins un fil de trame (2b) fin et en particulier rigide sont disposés de telle sorte que les fils de trame grossiers (2a) recouvrent substantiellement les fils de trame fins (2b) et forment une surface (4) fermée, définie en particulier par la couleur et la structure des fils de trame grossiers.

6. Tissu de gaze selon l'une quelconque des revendications 1 à 5, dans lequel au moins deux fils de chaîne de fond (1) sont liés ensemble au moyen des fils de tour (3).

7. Tissu de gaze selon l'une quelconque des revendications 1 à 6, dans lequel au moins deux fils de trame (2) sont liés ensemble au moyen de fils de tour (3).

8. Tissu de gaze selon l'une quelconque des revendications 1 à 7, dans lequel les fils de trame (2) sont liés au moyen d'au moins deux fils de chaîne de tour (3).

9. Tissu de gaze selon l'une quelconque des revendications 1 à 8, dans lequel les fils de trame (2) varient concernant leur titre par groupes de telle sorte que des structures graduées sont réalisées à la surface (4) du tissu.

10. Tissu de gaze selon l'une quelconque des revendications 1 à 9, dans lequel les fils de trame (2) présentent un titre de 500 dtex à 20 000 dtex, les fils de chaîne de fond (1) sont rigides, composés en particulier au moins en partie d'un matériau métallique ou sont métallisés, et présentent un titre de 500 dtex à 2000 dtex, et les fils de chaîne de tour (3) présentent un titre de 15 à 5000 dtex.

11. Tissu de gaze selon l'une quelconque des revendications 1 à 10, dans lequel les fils de chaîne de tour (3) présentent une finesse de fil de 1/30 à 1/60, en particulier 1/50, de les fils de chaîne de fond (1).

12. Tissu de gaze selon la revendication 11, dans lequel les fils de chaîne de tour (3) présentent une finesse de fil de polyester de 15 à 30 dtex et les fils de chaînes de fond (1) présentent une finesse de fil de polyester de 1100 dtex.

13. Tissu de gaze selon l'une quelconque des revendications 1 à 12, dans lequel les fils de chaîne de fond (1) présentent un tel titre et sont disposés avec une telle densité que la face inférieure/ face arrière de tissu (5) ainsi formée présente une première structure, et les fils de trame (2) présentent un tel titre que la face supérieure/ face avant de tissu (4) ainsi formée présente une deuxième structure, la première et la deuxième structure réalisant le tissu comme un tissu double face.

14. Tissu de gaze selon l'une quelconque des revendications 1 à 13, dans lequel des fils fantaisie sont utilisables en tant que fils de trame (2).

15. Procédé de fabrication d'un tissu de gaze ayant les particularités selon l'une quelconque des revendications 1 à 14, dans lequel des fils de chaîne de tour (3) sont amenés au tissu en tant que premier fil de chaîne et des fils de chaîne de fond sont amenés au tissu en tant que deuxième fil de chaîne, par des ensouples de tissage (7a, 7b) respectives, dans lequel les fils de chaîne de tour (3) lient au moins respectivement un fil de trame (2) inséré sur les fils de chaîne de fond (1) avec les fils de chaîne de fond (1), et dans lequel les fils de chaîne de tour (3) présentent à une tension de chaîne nettement inférieure par rapport aux fils de chaîne de fond (1) un emburage dans le tissu plus forte que ces derniers.

16. Procédé selon la revendication 15, dans lequel les fils de chaîne de tour (3) sont rentrés individuellement ou par groupes dans un premier dispositif de formation du pas et les fils de chaîne de fond sont rentrés individuellement ou par groupes dans un deuxième dispositif de formation du pas.

17. Métier à tisser (1) pour exécuter le procédé selon la revendication 15 ou 16 pour fabriquer un tissu selon les revendications 1 à 14, qui présente
a) une ensouple de tissage de fil de chaîne de tour (7a) avec un premier dispositif d'entraînement (8a) et une ensouple de tissage de fil de chaîne de fond (7b) avec un deuxième dispositif d'entraînement (8b),
b) un peigne miseur pivotant (12a) pour guider les fils de chaîne de tour (3) afin de réaliser un premier pas de chaîne et un peigne miseur droit (12b) pour guider les fils de chaîne de fond (1) afin de réaliser un deuxième pas de chaîne, dans lequel
c) le peigne miseur pivotant (12a) est relié en entraînement à un battant (15) et le peigne miseur droit (12b) est relié en entraînement à un arbre d'entraînement par l'intermédiaire d'un engrenage,
d) un dispositif d'insertion de fil de trame au moyen duquel les fils de trame peuvent être insérés dans un pas de chaîne pouvant être formé à partir des fils de chaîne de tour (3) et des fils de chaîne de fond (1),
e) des capteurs (25, 26) pour détecter les tensions de chaîne des fils de chaîne de tour (3) et des fils de chaîne de fond (1), et
f) un dispositif pour régler et adapter les tensions de chaîne de telle sorte que la tension de fil de chaîne de tour est nettement inférieure à la tension de fil de chaîne de fond et leur emburage dans le tissu (16) est plus forte que celle des fils de chaîne de fond (1).

18. Métier à tisser selon la revendication 17, dans lequel les capteurs (25, 26) sont reliés au premier dispositif d'entraînement (8a) et au deuxième dispositif d'entraînement (8b) par l'intermédiaire d'une commande de métier à tisser (10) pour la transmission de signaux.

19. Métier à tisser selon la revendication 17 ou 18, dans lequel la tension de chaîne des fils de chaîne de tour (3) est réglable de telle sorte qu'un croisement des fils de chaîne de tour (3) avec les fils de chaîne de fond (1) migre depuis le centre du tissu vers le bas ou vers le haut.

20. Métier à tisser selon l'une quelconque des revendications 17 à 19, dans lequel le battant (15) porte un peigne miseur (14) au moyen duquel le fil de trame inséré dans le pas de chaîne peut être battu contre le point de liage (16a) du tissu (16).

21. Métier à tisser selon l'une quelconque des revendications 17 à 20, dans lequel un dispositif d'enroulement est prévu pour lever et enrouler le tissu fini (16).
